# EUROPÄISCHE PATENTANMELDUNG

(11) **EP 1 703 042 A1**
(43) Veröffentlichungstag der Anmeldung: **20.09.2006**
(21) Anmeldenummer: 05006068.0
(22) Anmeldetag: 19.03.2005
(51) Int. Cl.: E05B 15/02

(54) **Rosette für einen elektromechanischen Schliesszylinder**

(71) Anmelder: BUGA Technologies GmbH, 22844 Norderstedt (DE)
(72) Erfinder: Lange, Volker, 25451 Qickborn (DE)
(74) Vertreter: Jaeschke, Rainer

(57) **Zusammenfassung**

Die Erfindung betrifft eine Rosette für einen elektromechanischen Schließzylinder, die auf wenigstens einer Türseite angeordnet ist und den aus dem Türblatt oder dem Türschild herausragenden Abschnitt des Gehäuses des Schließzylinders zumindest teilweise umschließt, der eine Schließnase zum Betätigen eines Schlosses aufweist, die zu deren Betätigung über elektromechanische Stellmittel drehfest mit einem Schließkern und/oder einer Knaufwelle verbindbar ist, und der mit einer Zugangskontrollelektronik zusammenwirkt, die aufgrund eines Berechtigungssignals das Stellmittel ansteuert und durch wenigstens eine netzunabhängige Energiequelle mit Energie gespeist wird. Gemäß der Erfindung wird vorgeschlagen, dass sowohl zumindest ein Teil der Zugangskontrollelektronik als auch die Energiequelle in der Rosette angeordnet sind, dass die Rosette mehrteilig und insbesondere zweiteilig ausgebildet ist, und dass in wenigstens einem ersten Teil die Zugangskontrollelektronik und in einem anderen vom ersten Teil lösbaren zweiten Teil die Energiequelle untergebracht sind.

## Beschreibung

Die Erfindung betrifft eine Rosette für einen elektromechanischen Schließzylinder, die auf wenigstens einer Türseite angeordnet ist und den aus dem Türblatt oder dem Türschild herausragenden Abschnitt des Gehäuses des Schließzylinders zumindest teilweise umschließt, der eine Schließnase zum Betätigen eines Schlosses aufweist, die zu deren Betätigung über elektromechanische Stellmittel drehfest mit einem Schließkern und/oder einer Knaufwelle verbindbar ist, und der mit einer Zugangskontrollelektronik zusammenwirkt, die aufgrund eines Berechtigungssignals das Stellmittel ansteuert und durch wenigstens eine netzunabhängige Energiequelle mit Energie gespeist wird, wobei sowohl zumindest ein Teil der Zugangskontrollelektronik als auch die Energiequelle in der Rosette angeordnet sind.

Aus der EP 1 256 671 A2 ist eine derartige Rosette bekannt. Es ist vorgesehen, dass die Rosette die Batterie zur Stromversorgung der Zugangskontrollelektronik und gegebenenfalls auch die Zugangselektronik aufnimmt. Zum Auswechseln der Batterie wird die Rosette vom Schließzylinder abgezogen. Dazu weist die Rosette eine von außen zugängliche Schraube auf, durch die die Rosette am Zylindergehäuse festgeklemmt wird. Für den Batteriewechsel wird daher ein zusätzliches Werkzeug benötigt. Auch ist eine Manipulation des Schließzylinders durch beliebige Dritte möglich, da der Werkzeugansatz der Klemmschrauben von außen zugänglich ist.

Der Erfindung liegt die Aufgabe zugrunde, eine Rosette der eingangs geschilderten Art so auszubilden, dass ein Wechseln der Energiequelle leicht möglich ist. Auch soll die Zugangskontrollelektronik in der Rosette sicher vor Manipulationen sein.

Die Aufgabe wird gemäß der Erfindung dadurch gelöst, dass die Rosette mehrteilig und insbesondere zweiteilig ausgebildet ist, und dass in wenigstens einem ersten Teil die Zugangskontrollelektronik und in einem anderen vom ersten Teil lösbaren zweiten Teil die Energiequelle untergebracht sind. Diese Ausbildung hat den Vorteil, dass zum Wechseln der Energiequelle, beispielsweise einer Batterie, nicht mehr die gesamte Rosette abgebaut zu werden braucht. Vielmehr kann der zweite Teil der Rosette beispielsweise über Klemm- oder Rastverschlüsse am ersten Teil der Rosette gehalten und bei Bedarf abgezogen werden. Der Batteriewechsel wird wesentlich vereinfacht.

Grundsätzlich ist es günstig, wenn die Rosette unterhalb des Gehäuses des Schließzylinders geteilt ist. Dann kann vorgesehen werden, dass der erste Teil der Rosette am Schließzylinder befestigt ist, während der zweite Teil der Rosette am ersten Teil befestigt ist. Dann bilden Schließzylinder und Zugangskontrollelektronik eine Einheit und brauchen für einen Wechsel der Energiequelle nicht von einander gelöst zu werden. Die elektrische Betriebssicherheit wird erhöht.

Es ist zweckmäßig, wenn der erste Teil über Befestigungsmittel am Schließzylinder befestigt ist, die bei montiertem zweiten Teil der Rosette von außerhalb nicht mehr zugänglich sind. Dann werden ein Abziehen der Rosette und der Zugriff auf die Zugangskontrollelektronik erschwert.

Gemäß einer bevorzugten Ausführungsform der Erfindung ist vorgesehen, dass elektromechanisch arbeitende Sperrmittel vorhanden sind, die das erste Teil der Rosette mit dem zweiten Teil der Rosette verriegeln und die durch das Berechtigungssignal oder ein Wartungssignal in die Freigabestellung bewegbar sind, um das zweite Teil von dem ersten Teil der Rosette zu lösen. Dies hat den Vorteil, dass ein Öffnen der Rosette ohne Zugangsberechtigung oder ohne eine besondere Berechtigung zum Warten des Schließzylinders nicht mehr möglich ist.

Das Sperrmittel braucht nur ein einfaches Abziehen zu verhindern und muss daher mechanisch nicht besonders stabil ausgebildet werden. Für einen mechanisch festen Halt kann der zweite Teil der Rosette über Rastelemente und/oder Schrauben am ersten Teil gehalten ist. Das Sperrmittel kann beispielsweise einen Stift umfassen, der über einen Hubmagneten oder einen Stellmotor hin- und herbewegbar ist und in eine entsprechende Aussparung passt. Vorzugsweise sind das Stellmittel im ersten Teil der Rosette und die Aussparung im zweiten Teil der Rosette angeordnet. Damit nimmt das zweite Teil der Rosette nach wie vor lediglich die Energiequelle auf.

Das Sperrmittel ist vorzugsweise monostabil oder wird durch eine Federkraft in der Sperrstellung gehalten. Dadurch wird erreicht, dass im Ruhezustand der Zugangskontrollelektronik das zweite Teil mit dem ersten Teil der Rosette stromlos verriegelt ist. Es wird Energie gespart.

Das Vorsehen einer geteilten Rosette mit der Zugangskotrollelektronik in einem Teil und der Batterie oder Energiequellen in einem anderen Teil hat zudem den Vorteil, dass die Energiequelle nahezu beliebig dimensioniert werden kann. Es können leistungsstarke, temperaturunempfindliche oder aber Energiequellen hoher Kapazität eingebaut werden. Der zweite Teil der Rosette kann daher unterschiedliche Größen zur Aufnahme unterschiedlicher Energiequellen aufweisen. Es ist lediglich erforderlich, dass dessen Montageseite auf die Montageseite des ersten Teils der Rosette passt. Vor allem ist unterhalb des Schließzylindergehäuses in der montierten Lage relativ viel Platz, so dass vor allem größere und längere Rosettenteile zur Aufnahme größerer Energiequellen mit hoher Kapazität angebaut werden können. Der obere Teil, der die Zugangskontrollelektronik trägt, bleibt stets gleich und muss auch nicht vom Schließzylinder entfernt werden.

Günstig ist es zudem, wenn der zweite Teil der Rosette nahezu vollständig mit der Energiequelle ausgefüllt ist. Alternativ ist es möglich, dass die Energiequelle auswechselbar oder in einer auswechselbaren Einheit im zweiten Teil der Rosette gehalten wird. Die dafür erforderlichen Klemm- und Federkontaktelemente sind allgemein bekannt. Dann können auch herkömmliche Batterien verwendet werden. Weiterhin kann vorgesehen werden, dass das erste Teil der Rosette auf seiner dem zweiten Teil zugewandten Montageseite Kontakte aufweist, die nach dem Montieren des zweiten Teils der Rosette unmittelbar mit Kontakten der Energiequelle im zweiten Teil der Rosette zusammenwirken. Dies hat den Vorteil, dass ein Lösen von Kabeln, deren Löt- oder Verbindungsstellen abreißen können, nicht mehr erforderlich ist.

Vorzugsweise sind die Kontakte als lange Stifte, die in Buchsen geführt sind, als Federkontakte mit langem Federweg oder als Schleifkontakte ausgebildet derart, dass ein elektrischer Kontakt zwischen Energiequelle und Zugangskontrollelektronik oder zumindest zum Sperrmittel bereits dann bewirkt wird, bevor der untere Teil mit dem oberen Teil der Rosette vollständig miteinander verbunden sind, um ein Bewegen des Sperrmittel in die Freigabestellung zu erlauben, bevor sich das untere Teil in der endgültigen montierten Lage am oberen Teil befindet. Damit wird erreicht, dass die Zugangskontrollelektronik bereits dann mit Energie versorgt wird, wenn sich die beiden Teile noch in einem Abstand zueinander befinden. Es wird erreicht, dass sich das im stromlosen Zustand in der Sperrstellung befindliche Sperrelement zurückgezogen werden kann, um das Montieren und beispielsweise Einrasten des ersten Teils mit dem zweiten Teil zu erlauben. Entsprechendes gilt für die Demontage, da dann das Sperrelement ausreichend lange in der zurückgezogenen Stellung verbleibt.

Die Erfindung wird im Folgenden anhand der schematischen Zeichnung erläutert. Es zeigen:
- Fig. 1: die Rückansicht einer Rosette gemäß der Erfindung in zusammengesetzter Lage,
- Fig. 2: die Montageseite des ersten Teils der Rosette in perspektivischer Darstellung,
- Fig. 3: die Montageseite des zweiten Teils der Rosette in perspektivischer Darstellung und
- Fig. 4: die beiden Teile eine Rosette in perspektivischer Darstellung gemäß einer anderen Ausführungsform der Erfindung.

Die in der Zeichnung dargestellte Rosette 11 für einen elektromechanischen Schließzylinder weist ein oberes erstes Teil 12 auf, dass mit einer Öffnung 13 versehen ist, die auf den aus dem Türblatt oder über das Türschild hinausragenden Abschnitt des Schließzylindergehäuses passt. Zwischen der Außenwandung 14 des oberen Teils der Rosette und der Innenwandung 15, die den Schließzylinder umgibt, ist genügend Einbauraum vorhanden, in den eine Zugangskontrollelektronik 16 angeordnet ist.

Diese Zugangskontrollelektronik 16 erzeugt aufgrund eines übermittelten oder eingegebenen Zugangsberechtigungscodes ein Berechtigungssignal, das nicht gezeigte Stellmittel im Schließzylinder ansteuert. Anschließend ist ein Betätigen der Schließnase des Schließzylinders über einen mit einem Schlüssel drehbaren Schließkern und/oder über eine mit einem Knauf drehbaren Knaufwelle möglich. Die Ausbildung von derartigen Zugangskontrollelektronik und Stellmitteln, die mit der Schließnase und dem Schließkern und/oder der Knaufwelle zusammenwirken sind bekannt und bedürfen an dieser Stelle keiner weiteren Erläuterung.

Die Zutrittselektronik wird durch eine netzunabhängige Energiequelle 17, beispielsweise eine Batterie, mit Energie gespeist. Im Einzelnen ist die Anordnung so getroffen, dass die Energiequelle in einem unteren zweiten Teil 18 der Rosette angeordnet ist, die lösbar mit dem oberen Teil 12 verbunden ist. Es sind seitliche Rastelemente 19 mit Rastnasen 20 vorhanden, die in entsprechende Aussparungen 21 mit einem Rastabsatz 22 eingreifen. Damit wird eine lösbare und dennoch feste Verbindung des oberen und unteren Teils 12, 18 bewirkt.

Auf der Montageseite 23 des oberen Teils sind elektrische Kontakte 24 vorhanden, die mit elektrischen Kontakten 25 auf der Montageseite 26 des unteren Teils in Berührung kommen, wenn die Teile zusammengesetzt sind. Die Kontakte 24 im oberen Teil stehen in Verbindung mit der Zugangskontrollelektronik 16, während die Kontakte 25 im unteren Teil in Verbindung mit der Energiequelle 17 stehen. Damit wird beim Verbinden der beiden Teile gleichzeitig die Energiequelle 17 elektrisch mit der Zugangskontrollelektronik 16 verbunden.

Der obere Teil 12 der Rosette wird auf dem Schließzylindergehäuse klemmend gehalten. Hierzu sind auf der Montageseite 23 Durchgangsbohrungen 27 vorhanden, durch die Klemmschrauben geführt werden, die in Gewindebohrungen in der Unterseite des Schließzylindergehäuses passen. Die Durchgangsbohrungen sind vorzugsweise als Langlöcher ausgeführt. Dann kann die Rosette an das Türschild oder Türblatt angedrückt und dort festgeklemmt werden. Alternativ ist es möglich, in der Montageseite 23 Gewindebohrungen vorzusehen, so dass die freien Enden der Klemmschrauben mit der Unterseite des Schließzylindergehäuses zusammenwirken. Das Vorsehen von Langlöchern in der Montageseite einerseits und die Einschraublöcher im Schließzylindergehäuse andererseits hat jedoch den Vorteil, dass auch bei lockeren Klemmschrauben die Rosette nicht vollständig abgezogen werden kann. In der Zeichnung sind zwei parallele Langlöcher gezeigt. Es kann aber auch nur eine einzelne Befestigung vorgesehen werden.

Nach der Montage des unteren Teils 18 der Rosette werden die Werkzeugansätze der Klemmschrauben verdeckt, so dass ein Lösen des ersten Teils mit der Zugangskontrollelektronik vom Schließzylinder nicht mehr ohne weiteres möglich ist. Damit der untere Teil der Rosette nicht ohne weiteres vom oberen Teil entfernt werden kann, ist ein Sperrmittel 28 vorgesehen, das in der Zeichnung nur schematisch gezeigt ist. Das Sperrmittel ist im oberen Teil der Rosette im Bereich der Montageseite 23 angeordnet und weist einen elektromechanisch hin- und herbewegbaren Sperrstift 29 auf. In der zusammengesetzten Lage des oberen und unteren Teils der Rosette ragt der Sperrstift in seiner Schließstellung in eine korrespondierende Bohrung 30 des unteren Teils hinein. In der Freigabestellung ist der Sperrstift zurückgezogen.

Im Einzelnen ist die Anordnung so getroffen, dass in der Montageseite 23 des oberen Teils eine Ausklinkung 31 vorhanden ist, in die sich der Sperrstift erstreckt und in die ein Vorsprung 32 mit der Bohrung 30 auf der Montageseite 26 des unteren Teils eingreift. Die beiden Teile werden formschlüssig durch den Sperrstift zusammengehalten, der, auf Scherung beansprucht, auch hohe Kräfte bei relativ kleiner Dimensionierung aufnehmen kann. Eine sichere Verriegelung der beiden Rosettenteile wird somit erreicht.

Das Sperrmittel wird ebenfalls durch die Zugangskontrollelektronik oder einer separaten Kontrollelektronik aufgrund des Berechtigungssignals oder eines Wartungssignals angesteuert. Die Ansteuerung durch ein separates Wartungssignal, das beispielsweise durch einen gesonderten Wartungscode erzeugt wird, hat den Vorteil, dass nur dann das elektromechanische Stellmittel arbeitet und Energie verbraucht. Ohnehin ist das Stellmittel monostabil oder arbeitet entgegen einer Federkraft derart, dass es sich im stromlosen Zustand beziehungsweise in der Ruhelage in der Schließstellung befindet. Durch diese Anordnung kann das zweite Teil nur bei Berechtigung abgezogen und die Rosette geöffnet werden.

Die Rosette ist leicht zu montieren und passt auf herkömmlichen Kastenschlösser. Zur Montage werden das obere Teil und das untere Teil getrennt und zunächst das obere Teil auf den hinausragenden Abschnitt des Schließzylinders geschoben. Anschließend wird das obere Teil 12 fest mit dem Schließzylindergehäuse durch die Klemmschrauben verklemmt. Es können nicht gezeigte elektrische Kabel oder Kontakte vorhanden sein, um die Zugangskontrollelektronik mit dem Stellmittel oder mit Sensoren im Schließzylinder und/oder im Knauf zu verbinden.

Schließlich wird das untere Teil 18 aufgesetzt. Der Sperrstift 29 wird sich wegen des noch stromlosen Zustands des Sperrmittels 28 in der Schließstellung normaler Weise befindet. Dann muss der Sperrstift eingedrückt werden. Hierzu können der in die Ausklinkung hineinragende Vorsprung des unteren Teils mit einer Schräge 33 und die Spitze des Sperrstifts mit einer Rundung versehen sein. Dadurch wird mit dem Aufsetzen des unteren Teils der Sperrstift in die Freigabestellung bewegt bis er aufgrund der Federkraft in die Bohrung einrastet. Anschließend ist die Rosette und somit der Schließzylinder betriebsbereit.

Selbstverständlich kann die Energiequelle Batterie auch über ein Kabel angeschlossen werden. Dann ist die Zugangskontrollelektronik oder die separate Kontrollelektronik zum Ansteuern des Sperrmittels vor dem endgültigen. Aufsetzen des unteren Teils bereit. Der Sperrstift kann dann vor dem Zusammensetzen der Rosette zurückgezogen werden. Auch können die Kontakte in Abzugsrichtung entsprechend lang ausgebildet sein und in Kontaktbuchsen geführt werden, um eine Stromversorgung der Zugangskontrollelektronik oder der separaten Kontrollelektronik zu ermöglichen, bevor der Sperrstift 29 zur Anlage auf den Vorsprung 32 kommt. Dann kann bei angehaltenem unteren Teil das Sperrmittel angesteuert werden. Diese Maßnahmen sind auch günstig bei einem Abziehen des unteren Teils, da die Stromversorgung des Sperrmittels erst dann unterbrochen wird, wenn der Sperrstift mit Sicherheit außer Eingriffsmöglichkeit mit der Bohrung 30 steht.

In Fig. 4 ist eine andere Ausbildung der elektrischen Kontakte zum Verbinden der Energieversorgung mit der Zugangskontrollelektronik gezeigt. Es sind auf dem unteren Teil 18 Schleifkontaktflächen 34 vorhanden, die sich parallel zur der Richtung erstrecken, in der das untere Teil auf das obere Teil 12 aufgesteckt wird. Das obere Teil weist auf seiner Montageseite 23 entsprechende Kontaktflächen 35 auf. Im Einzelnen ist die Anordnung so getroffen, dass die Schleifkontaktflächen 34 auf einem Vorsprung 36 der Montageseite 26 des unteren Teils angeordnet sind, der in eine Aussparung 37 in der Montageseite 23 des oberen Teils eingreift. Die Schleifkontaktflächen 34 können auf Vorsprüngen 38 sitzen, die in Nuten 39 parallel zur Aufsteckrichtung eingreifen, in denen die Kontaktflächen 35 angeordnet sind.

Vorzugsweise entspricht der Vorsprung 36 mit den Schleifkontaktflächen dem Vorsprung 32 mit der Bohrung 30, und die Aussparung 37 entspricht der Ausklinkung 31, in die der Sperrstift hineinragt. Die, Kontaktflächen können auf der gegenüberliegenden Seite der Bohrung beziehungsweise der Seite, aus der der Sperrstift hinausragt, angeordnet sein. Damit kann eine kompakte Anordnung erreicht werden. Vor allem wird erreicht, dass eine Stromversorgung der Zugangskontrollelektronik beim Aufschieben des unteren Teils auf das obere Teil bereits dann gewährleistet ist, wenn der Sperrstift 29 noch nicht in den Bereich des Vorsprungs 30 gelangt. Er kann daher rechtzeitig zurückgezogen werden, um ein endgültiges Zusammensetzen der Rosette zu ermöglichen.

Selbstverständlich kann auch die Ausklinkung oder Aussparung in der Montageseite des unteren Teils und der Vorsprung auf der Montageseite des oberen Teils angeordnet sein. Vorzugsweise befindet sich das Sperrelement jedoch stets im oberen Teil, in dem auch die Zugangskontrollelektronik vorhanden ist.

Zum Auswechseln der Energiequelle wird durch einen Schlüssel, Transponder oder dergleichen, der mit der Zugangskontrollelektronik zusammenwirkt, das Wartungssignal erzeugt. Das Sperrmittel fährt den Sperrstift ein und der untere Teil der Rosette kann abgezogen werden. Anschließend wird wie bei der Erstmontage ein neues unteres Teil der Rosette mit einer aufgeladen oder neuen Energiequelle aufgesteckt.

Die Rosette ist, wie in Fig. 1 ersichtlich unterhalb des Schließzylindergehäuses geteilt. Ein Lösen des ersten Teils zum Auswechseln der Batterie ist nicht erforderlich. Zudem ist unterhalb des Schließzylindergehäuses sehr viel Raum. Es kann auch ein großes und weit nach unten reichendes unteres Rosettenteil mit einer entsprechend großen Batterie, leistungsstarken Batterie oder beispielsweise besonderes gegen hohe oder niedrige Temperaturen isolierte Batterie oder Energiequelle eingesetzt werden. Ale Energiequelle kann natürlich auch ein Akkumulator dienen.

Der Zeitaufwand zum Wechseln der Energiequelle wird wesentlich erniedrigt, wodurch der Wartungsaufwand gering gehalten wird. Zudem sind die Zugangskontrollelektronik und auch die Energiequelle sicher gegen Manipulationengeschützt. Schließlich erlaubt die Wahl der Ausbildung des unteren Teils eine vielseitige Energieversorgung mit Blick auf den Umgebungsbedingungen, ohne dass die Rosette oder die gesamte Anordnung von Zugangskontrollelektronik und Energiequelle in de Rosette geändert werden muss.

## Patentansprüche

1. Rosette für einen elektromechanischen Schließzylinder, die auf wenigstens einer Türseite angeordnet ist und den aus dem Türblatt oder dem Türschild herausragenden Abschnitt des Gehäuses des Schließzylinders zumindest teilweise umschließt, der eine Schließnase zum Betätigen eines Schlosses aufweist, die zu deren Betätigung über elektromechanische Stellmittel drehfest mit einem Schließkern und/oder einer Knaufwelle verbindbar ist, und der mit einer Zugangskontrollelektronik zusammenwirkt, die aufgrund eines Berechtigungssignals das Stellmittel ansteuert und durch wenigstens eine netzunabhängige Energiequelle mit Energie gespeist wird, wobei sowohl zumindest ein Teil der Zugangskontrollelektronik als auch die Energiequelle in der Rosette angeordnet sind, **dadurch gekennzeichnet, dass** die Rosette mehrteilig und insbesondere zweiteilig ausgebildet ist, und dass in wenigstens einem ersten Teil die Zugangskontrollelektronik und in einem anderen vom ersten Teil lösbaren zweiten Teil die Energiequelle untergebracht sind.

2. Rosette nach Anspruch 1, **dadurch gekennzeichnet, dass** die Rosette unterhalb des Gehäuses des Schließzylinders geteilt ist.

3. Rosette nach einem der Ansprüche 1 oder 2, **dadurch gekennzeichnet, dass** der erste Teil der Rosette am Schließzylinder befestigt ist.

4. Rosette nach einem der Ansprüche 1 bis 3, **dadurch gekennzeichnet, dass** der zweite Teil der Rosette am ersten Teil befestigt ist.

5. Rosette nach einem der Ansprüche 1 bis 4, **dadurch gekennzeichnet, dass** der erste Teil über Befestigungsmittel am Schließzylinder befestigt ist, die bei montiertem zweiten Teil der Rosette von außerhalb nicht mehr zugänglich sind.

6. Rosette nach einem der Ansprüche 1 bis 5, **dadurch gekennzeichnet, dass** elektromechanisch arbeitende Sperrmittel vorhanden sind, die das erste Teil der Rosette mit dem zweiten Teil der Rosette verriegeln und die durch das Berechtigungssignal oder ein Wartungssignal in die Freigabestellung bewegbar sind, um das zweite Teil von dem ersten Teil der Rosette zu lösen.

7. Rosette nach einem der Ansprüche 1 bis 6, **dadurch gekennzeichnet, dass** der zweite Teil der Rosette über Rastelemente und/oder Schrauben am ersten Teil gehalten ist.

8. Rosette nach einem der Ansprüche 1 bis 7, **dadurch gekennzeichnet, dass** der zweite Teil der Rosette unterschiedliche Größen zur Aufnahme unterschiedlicher Energiequellen aufweist.

9. Rosette nach einem der Ansprüche 1 bis 8, **dadurch gekennzeichnet, dass** der zweite Teil der Rosette nahezu vollständig mit der Energiequelle ausgefüllt ist.

10. Rosette nach einem der Ansprüche 1 bis 9, **dadurch gekennzeichnet, dass** die Energiequelle über ein lösbares Kabel mit der Zugangskontrollelektronik in Verbindung steht.

11. Rosette nach einem der Ansprüche 1 bis 9, **dadurch gekennzeichnet, dass** das erste Teil der Rosette auf seiner dem zweiten Teil zugewandten Montageseite Kontakte aufweist, die nach dem Montieren des zweiten Teils der Rosette unmittelbar mit Kontakten der Energiequelle im zweiten Teil der Rosette zusammenwirken.

12. Rosette nach Anspruch 11, **dadurch gekennzeichnet, dass** die Kontakte als lange Stifte, die in Buchsen geführt sind, als Federkontakte mit langem Federweg oder als Schleifkontakte ausgebildet sind derart, dass ein elektrischer Kontakt zwischen Energiequelle und Zugangskontrollelektronik oder zumindest zum Sperrmittel bereits dann bewirkt wird, bevor der untere Teil mit dem oberen Teil der Rosette vollständig miteinander verbunden sind, um ein Bewegen des Sperrmittel in die Freigabestellung zu erlauben, bevor sich das untere Teil in der endgültigen montierten Lage am oberen Teil befindet.
